# EUROPÄISCHE PATENTSCHRIFT

(11) **EP 0 688 397 B1**
(45) Veröffentlichungstag und Bekanntmachung des Hinweises auf die Patenterteilung: **27.11.1996**
(21) Anmeldenummer: 94911152.0
(22) Anmeldetag: 10.03.1994
(51) Int. Cl.: F02M 59/46

(54) **VERBRENNUNGSMOTOR MIT KRAFTSTOFFEINSPRITZUNG, INSBESONDERE EINZYLINDER-DIESELMOTOR**
INTERNAL-COMBUSTION ENGINE WITH FUEL INJECTION, IN PARTICULAR A SINGLE-CYLINDER DIESEL ENGINE
MOTEUR A COMBUSTION INTERNE A INJECTION DE CARBURANT, NOTAMMENT MOTEUR DIESEL MONOCYLINDRE

(30) Priorität: 11.03.1993 DE 4307651
(43) Veröffentlichungstag der Anmeldung: 27.12.1995
(73) Patentinhaber: Motorenfabrik Hatz GmbH & Co. KG, D-94099 Ruhstorf (DE)
(72) Erfinder: KAMPICHLER, Günter, D-94099 Ruhstorf/Rott (DE); GEIER, Herbert, D-94099 Ruhstorf/Rott (DE)
(74) Vertreter: Grättinger & Partner
(86) Internationale Anmeldenummer: EP9400753
(87) Internationale Veröffentlichungsnummer: WO9420749

(56) Entgegenhaltungen:
- CH-A- 212 495
- DE-A- 3 424 401
- DE-B- 2 651 586
- FR-A- 842 969

## Beschreibung

Die Erfindung betrifft einen Verbrennungsmotor mit Kraftstoffeinspritzung gemäß dem Oberbegriff von Patentanspruch 1.

Bei Dieselmotoren muß dem Verbrennungsraum im Motor eine exakt dosierte Einspritzmenge mit hohem Druck zugeführt werden. Schadräume in der Leitungsverbindung zwischen Einspritzpumpe und Einspritzdüse erschweren die Optimierung des Verbrennungsbeginns und erfordern zu ihrer Kompensation zusätzliche Maßnahmen wie beispielsweise die Anordnung eines Spritzverstellers, der den Förderbeginn der Pumpe mit steigender Drehzahl nach vorne verschiebt. Bei räumlich getrennter Anordnung von Einspritzpumpe und Einspritzdüse können dadurch gleichzeitig Verzögerungen durch Druckwellenlaufzeiten ausgeglichen werden.

Mittels einer Regeleinrichtung an der Einspritzpumpe wird die Kraftstoffmenge last- und drehzahlabhängig gesteuert. Es hat sich gezeigt, daß es schwierig ist, in einem derartigen System den Einfluß der Schadräume steuerungstechnisch zu beherrschen, da die Vorgänge bei der Einspritzung infolge der hohen Drücke, unter denen der Kraftstoff nicht mehr inkompressibel ist, dynamisch ablaufen. Aufgrund dieser Überlegungen wurden Gleichdruck-Ventileinrichtungen an der Einspritzpumpe entwickelt mit dem Ziel, störende Druckschwingungen im Leitungssystem auszugleichen. Dabei muß darauf geachtet werden, daß der Schadraumanteil im Leitungssystem minimiert wird, z.B. indem die Einspritzpumpe möglichst nahe an die Einspritzdüse herangebracht wird oder dadurch, daß konstruktiv bedingte Toträume weitgehend vermieden werden.

Bei einer aus DE-A-3424401, die den nächstkommenden Stand der Technik bildet, bekannten Einspritzpumpe für eine Kraftstoff-Einspritzanlage ohne Leckölleitung ist eine Gleichdruck-Ventileinrichtung vorgesehen, bei welcher über ein Förderventil mit großem Querschnitt die Förderung erfolgt und über ein Entlastungsventil mit entgegengesetzter Strömungsrichtung und kleiner Drosselbohrung die Leitung entlastet wird; beide Ventile sind als Rückschlagventile mit Ventilkörpern als Kugeln und mit Ventilfedern als Schraubenfedern ausgebildet. Die Ventile sind in der eingangs genannten Art nebeneinander in Sacklochbohrungen des Ventilgehäuses angeordnet, die über weitere Bohrungen mit den entsprechenden Anschlußräumen verbunden sind. Diese Bauweise bedingt eine erhebliche axiale Länge des Ventilgehäuses und es entstehen entsprechend große störende Schadräume.

Eine andere aus DE-A-2217066 bekannte Einspritzpumpe besitzt ein Gleichdruckventil, dessen Entlastungsventil über eine Nut einerseits mit dem Druckventil, andererseits mit einer trichterförmigen Erweiterung der Kraftstoffdruckleitung verbunden ist. Damit soll bei Inkaufnahme entsprechender Schaddräume eine pumpenseitige Reflexion der vom Einspritzventil zurücklaufenden Druckwellen, die zu unerwünschtem Nachspritzen des Einspritzventils führen, vermieden werden.

Gemäß der vorliegenden Erfindung sollen die Nachteile der bekannten Einspritzpumpen mit Gleichdruck-Ventileinrichtung vermieden werden; gleichzeitig soll beim gattungsgemäßen Motor die bauliche Ausführung der Einspritzpumpe, insbesondere in Bezug auf die Gleichdruck-Ventileinrichtung, vereinfacht werden.

Erfindungsgemäß wird dieses Ziel dadurch erreicht, daß das Ventilgehäuse an seinen gegenüberliegenden Stirnseiten Quernuten aufweist, über welche die jeweils eines der beiden Ventile aufnehmenden Ventilbohrungen des Ventilgehäuses miteinander verbunden sind und welche einerseits an den Arbeitsraum der Einspritzpumpe, andererseits an die Kraftstoffdruckleitung angrenzen und daß die Ventilfedern Blattfedern sind, die jeweils in einer entsprechenden durchströmten Kammer des Ventilgehäuses sitzen.

Infolge der Anordnung der gegenüberliegenden Quernuten des Ventilgehäuses gelingt es, die axiale Baulänge der Gleichdruck-Ventileinrichtung deutlich zu vermindern; außerdem werden durch ein derartiges Ventilgehäuse Herstellung und Montage der Einspritzvorrichtung erheblich vereinfacht.

Es hat sich als besonders vorteilhaft herausgestellt, daß die Ventilkörper in bewährter Weise Kugeln sind oder Kugelflächen aufweisen, die bzw. mit denen sie durch Ventilfedern gegen kegelige Ventilsitze angedrückt werden, und daß die Ventilfedern als Blattfedern ausgebildet sind, die jeweils in einer entsprechenden durchströmten Kammer des Ventilgehäuses sitzen. Die beiden Kammern sind vorteilhafterweise jeweils zu einer gemeinsamen Teilungsfuge zweier Ventilgehäuseteile hin offen, wobei der zur jeweiligen Kammer korrespondierende Ventilsitz im jeweils anderen Ventilgehäuseteil, mit sich zur Trennfuge hin öffnendem Kegelwinkel, angeordnet ist. Bei dieser Ausführungsform ist somit das Ventilgehäuse zweigeteilt, was eine weitere Herstellungsvereinfachung mit sich bringt. Der Kegelwinkel der Ventilsitze beträgt bevorzugt 60°; dieser Kegelwinkel ist in strömungstechnischer Hinsicht den üblicherweise größeren Kegelwinkeln überlegen.

Zweckmäßigerweise sind die Blattfedern jeweils mit ihren beiden Enden gleitbar gegen die Rückwand der zugeordneten Kammer abgestützt, welche zudem mit einer Gleitschicht versehen sein kann.

Eine optimale Raumausnutzung bei minimalen Schadräumen und gleichzeitiger Ausbildung besonders flacher Ventilgehäuseteile wird dadurch erzielt, daß die Blattfedern bei geschlossenem Ventil etwa in Höhe der Trennfuge mit dem zugeordneten Ventilkörper in Anlageposition stehen.

Da die Einspritzpumpe direkt in der Wand des Kurbelgehäuses sitzt, welches z.B. aus Aluminiumguß besteht, ist es zweckmäßig, dieses gegen den Aufsteuerstoß der Pumpe durch einen Prallschutz in Form einer Hülse aus gehärtetem Stahl zu schützen. Die Hülse sitzt in einer die Einspritzpumpe umgebenden Bohrung und begrenzt einen von der Kraftstoffpumpe beaufschlagten Saugraum.

Weitere Einzelheiten und Vorteile sind der folgenden Beschreibung anhand von Ausführungsbeispielen zu entnehmen. Es zeigt
- Fig. 1: einen Axialschnitt der Einspritzpumpe gemäß der vorliegenden Erfindung,
- Fig. 2: einen Axialschnitt durch das Ventilgehäuse gemäß Fig. 1, in vergrößerter Darstellung,
- Fig. 3: eine Draufsicht auf das Ventilgehäuse gemäß Fig. 2,
- Fig. 4: eine Ansicht des Ventilgehäuses gemäß Fig. 2 von unten und
- Fig. 5: einen Schnitt durch das Ventilgehäuse gemäß V-V der Fig. 3.

Fig. 1 zeigt im Schnitt den Teil einer in einer Bohrung 1 einer Wand 2 des Kurbelgehäuses eines Dieselmotors sitzenden Einspritzpumpe 3, im wesentlichen bestehend aus einem Pumpenkolben 4, einem Pumpenzylinder 5 sowie einer Gleichdruck-Ventileinrichtung mit einem Ventilgehäuse 6. Diese Bauteile werden mittels eines Ventilhalters 7 gegen einen Sitz 8 der Gehäusebohrung 1 niedergespannt, wobei in den Sitz 8 eine entsprechende Schulter 9 des Pumpenkolbens 5 eingreift. Mittels eines Stifts 10, dessen inneres Ende in eine Nut 11 des Pumpenzylinders 5 eintritt, ist letzterer gegen Verdrehen gesichert. Der Pumpenkolben 4 ist in üblicher Weise ausgestaltet, d. h. er besitzt eine Steuernut 12, welche mit einer ersten Saugbohrung 13 im Pumpenzylinder 5 zusammenwirkt, die von außen über einen ringförmigen Saugraum 14 gespeist wird. Die Kraftstoffzuführung in den Saugraum 14 erfolgt mittels einer (nicht gezeigten) Kraftstoffleitung, die über ein Anschlußstück 15 und eine mit diesem und mit dem Saugraum 14 verbundene Verbindungsbohrung 16 den Saugraum 14 speist. Eine weitere Saugbohrung 17 befindet sich zusammen mit einer Überströmnute 18 im Pumpenzylinder 5 auf der der ersten Saugbohrung 13 gegenüberliegenden Seite; auch die zweite Saugbohrung 17 ist mit dem Saugraum 14 verbunden, der nach außen begrenzt ist durch eine Hülse 19 aus gehärtetem Stahl, welche den Saugraum 14 nach außen begrenzt und die in der Regel aus Aluminiumguß bestehende Gehäusewand 2 gegen den Aufsteuerstoß des Pumpenkolbens 4 schützt. Die Hülse 19 schließt nach oben hin bündig mit einer in die Gehäusewand 2 eingesenkten Dichtungsfläche 20 ab, die mittels einer Ringdichtung 21 gegenüber dem Ventilhalter 7 abgedichtet ist. Eine Ringnut 22 in der Unterseite des Ventilhalters 7, welche sich mit der Verbindungsbohrung 16 überschneidet, gewährleistet die Kraftstoffüllung im Saugraum 14. Im Zentrum des Ventilhalters 7 befindet sich eine für den Anschluß an die (nicht gezeigte) Einspritzleitung vorgesehende Kraftstoffdruckleitung 23, welche mit einem Anschlußkegel 24 in einem Nippel 25 des Ventilhalters 7 mündet. Der Ventilhalter 7 ist mittels mehrerer Spannschrauben 26 gegen die obere Stirnseite des Ventilgehäuses 6 niedergespannt. Ein Zentrierstift 27 sorgt für eine genaue Ausrichtung eines oberen Teils 6a und eines unteren Teils 6b des Ventilgehäuses 6 gegenüber dem Ventilhalter 7. Das Ventilgehäuse 6 ist in Fig. 2 vergrößert dargestellt. Es umschließt die eigentliche Gleichdruck-Ventileinrichtung, bestehend aus zwei Rückschlagventilen, nämlich einem Förderventil 28 und ein Entlastungsventil 29, letzteres mit wesentlich kleinerer Ventilbohrung, verglichen mit jener des Förderventils 28. Beide Ventile besitzen Kugeln 30 als Ventilkörper, welche jeweils in einem kegeligen Ventilsitz aufgenommen sind, dessen Kegelwinkel 60° beträgt. Beide Kugeln sind mittels Blattfedern 42 vorgespannt, deren eine in Fig. 5 in der Seitenansicht dargestellt ist. Die Blattfedern 42 sind entsprechend gewölbt und stützen sich mit ihren gegenüberliegenden Enden gegen die Rückwand 31 einer flachen Kammer 32, in der sie aufgenommen sind, gleitend ab; in der Mitte besitzen die Blattfedern 42 eine leichte Eindellung 33, welche als Stützfläche für die den Ventilkörper bildenden Kugeln 30 dient. Zur Förderung der Ventilfunktion kann es zweckmäßig sein, die Rückwand 31 mit einer Gleitschicht zur Vermeidung von Abrieb zwischen der Rückwand und den Enden der Blattfedern 42 zu versehen. Das Förderventil wird in Richtung der Pfeils F durchströmt, das Entlastungsventil in der Gegenrichtung gemäß Pfeil P. Dementsprechend ist der Ausgang des Förderventil 28 über eine Quernut 35 mit dem Eingang des Entlastungsventils 29 verbunden; ferner ist der Eingang des Förderventils 28 über eine entsprechende Quernut 36 mit dem Ausgang des Entlastungsventils 29 verbunden.

Das Ventilgehäuse 6 ist zusammengesetzt aus einem oberen Ventilgehäuseteil 6a und einem unteren Ventilgehäuseteil 6b, wobei letzters an den Pumpenzylinder 5, ersteres an den Ventilhalter 7 anschließt. Die beiden Ventilgehäuseteile 6a, 6b bilden eine gemeinsame Teilungsfuge 37 an welche jeweils die kegeligen Ventilsitze bzw. die Kammern 32, in denen die Blattfedern 42 aufgenommen sind, angrenzen.

Die Quernut 35 im oberen Ventilgehäuseteil 6a steht in flüssigkeitsleitender Verbindung mit der Kraftstoffdruckleitung 23 im Ventilhalter 7; die Quernut 36 im unteren Ventilgehäuseteil 6b steht in flüssigkeitsleitender Verbindung mit dem Arbeitsraum 38 der Einspritzpumpe. Ein Bohrung 34 dient zur Aufnahme des Zentrierstiftes 27.

## Patentansprüche

1. Verbrennungsmotor mit Kraftstoffeinspritzung, insbesondere Einzylinder-Dieselmotor, bei welchem der Arbeitsraum (38) der Einspritzpumpe (3) über eine Gleichdruck-Ventileinrichtung mit einem Förderventil (28) und einem entgegengesetzt durchgängigen Entlastungsventil (29) mit der Kraftstoffdruckleitung (23) verbunden ist, wobei beide Ventile (28, 29) in einem unmittelbar auf den Pumpenzylinder (5) aufgesetzten gesonderten Ventilgehäuse (6) bezüglich der Achse des Pumpenzylinders (5) exzentrisch nebeneinander angeordnet sind, und wobei die Ventilkörper der beiden Ventile (28, 29) Kugeln (30) sind oder Kugelflächen aufweisen, die bzw. mit denen sie durch Ventilfedern gegen kegelige Ventilsitze angedrückt werden,
dadurch gekennzeichnet,
daß das Ventilgehäuse (6) an seinen gegenüberliegenden Stirnseiten Quernuten (35, 36) aufweist, über welche die jeweils eines der beiden Ventile (28, 29) aufnehmenden Ventilbohrungen des Ventilgehäuses (6) miteinander verbunden sind und welche einerseits an den Arbeitsraum (38) der Einspritzpumpe (3), andererseits an die Kraftstoffdruckleitung (23) angrenzen und daß die Ventilfedern Blattfedern (42) sind, die jeweils in einer entsprechenden durchströmten Kammer (32) des Ventilgehäuses (6) sitzen.

2. Verbrennungsmotor nach Anspruch 1,
dadurch gekennzeichnet,
daß die beiden Kammern (32) jeweils zu einer gemeinsamen Trennfuge (37) zweier Ventilgehäuseteile (6a, 6b) hin offen sind.

3. Verbrennungsmotor nach Anspruch 2,
dadurch gekennzeichnet,
daß der zur jeweiligen Kammer (32) eines Ventilgehäuseteils (6a, 6b) korrespondierende Ventilsitz im jeweils anderen Ventilgehäuseteil (6b, 6a) mit sich zur Trennfuge (37) hin öffnendem Kegelwinkel angeordnet ist.

4. Verbrennungsmotor nach Anspruch 1,
dadurch gekennzeichnet,
daß die Blattfedern (42) jeweils mit ihren beiden Enden gleitbar gegen die Rückwand (31) der zugeordneten Kammer (32) abgestützt sind.

5. Verbrennungsmotor nach Anspruch 4,
dadurch gekennzeichnet,
daß die Rückwand (31) mit einer Gleitschicht versehen ist.

6. Verbrennungsmotor nach Anspruch 2,
dadurch gekennzeichnet,
daß die Blattfedern (42) bei geschlossenem Ventil etwa in Höhe der Trennfuge (37) mit dem zugeordneten Ventilkörper in Anlageposition stehen.

## Claims

1. Internal combustion engine with fuel injection, in particular a single cylinder diesel engine, in which the working chamber (38) of the injection pump (3) is connected to the fuel pressure line (23) by way of a pressure-equalizing valve device with a delivery valve (28) and a relief valve (29) through which the flow is in the opposite direction, both valves (28, 29) being located eccentrically one beside the other with respect to the axis of the pump cylinder (5) in a separate valve housing (6) fitted directly to the pump cylinder (5), and the valve bodies of the two valves (28, 29) being balls (30) or having spherical surfaces, which or by which they are pressed by valve springs against spherical valve seats, characterised in that at its opposite end faces the valve housing (6) comprises transverse grooves (35, 36), by way of which the valve bores of the valve housing (6) receiving respectively one of the two valves (28, 29) are connected to each other and which on one side adjoin the working chamber (38) of the injection pump (3), on the other side adjoin the fuel pressure line (23) and that the valve springs are leaf springs (42), which are respectively seated in a corresponding chamber (32) of the valve housing (6), through which chambers there is a flow.

2. Internal combustion engine according to Claim 1, characterised in that the two chambers (32) are respectively open towards a common plane of separation (37) between two valve housing parts (6a, 6b).

3. Internal combustion engine according to Claim 2, characterised in that the valve seat corresponding to the respective chamber (32) of one valve housing part (6a, 6b) is located in the respective other valve housing part (6b, 6a) with a cone angle opening towards the plane of separation (37).

4. Internal combustion engine according to Claim 1, characterised in that the leaf springs (42) are supported respectively by their two ends to slide against the rear wall (31) of the associated chamber (32).

5. Internal combustion engine according to Claim 4, characterised in that the rear wall (31) is provided with a sliding coating.

6. Internal combustion engine according to Claim 2, characterised in that when the valve is closed, the leaf springs (42). are in an abutment position with the associated valve body, approximately at the level of the plane of separation (37).

## Revendications

1. Moteur à combustion interne comportant un système d'injection de carburant, notamment moteur diesel à un seul cylindre, dans lequel la chambree de travail (38) de la pompe d'injection (3) est reliée par l'intermédiaire d'un dispositif à soupapes à pression constante comportant une soupape de refoulement (28) et une soupape de détente (29), qui peut se déplacer en sens opposé, à la canalisation de pression de carburant (23), les deux soupapes (28, 29) étant disposées côte-à-côte de façon excentrée dans un boîtier particulier de soupapes (6), monté directement sur le cylindre (5) de la pompe, et les corps des deux soupapes (28, 29) étant des billes (30) ou possédant des surfaces sphériques qui sont repoussées ou avec lesquelles les soupapes sont repoussées par des ressorts de soupape contre des sièges coniques de soupape, caractérisé en ce que le boîtier de soupapes (6) présente sur ses parties frontales symétriques des rainures transversales (35, 36) par l'intermédiaire desquelles les orifices du boîtier de soupapes (6) contenant respectivement une des deux soupapes (28, 29) sont reliés entre eux et qui, d'une part, sont adjacentes à la chambre de travail (38) de la pompe d'injection (3) et, d'autre part, à la canalisation de pression de carburant (23) et en ce que les ressorts des soupapes sont des ressorts à lames (42) logés respectivement dans une des chambres (32) correspondantes du boîtier de soupapes (6) traversée par un fluide.

2. Moteur à combustion interne selon la revendication 1, caractérisé en ce que les deux chambres (32) sont ouvertes respectivement en direction d'un joint de séparation commun (37) de deux parties (6a, 6b) du boîtier de soupapes.

3. Moteur à combustion interne selon la revendication 2, caractérisé en ce que le siège de soupape, qui correspond à la chambre respective (32) d'une partie (6a,6b) du boîtier de soupapes est disposé dans l'autre partie respective (6b,6a) du boîtier de soupapes, avec un angle de cône s'ouvrant en direction du joint de séparation (37).

4. Moteur à combustion interne selon la revendication 1, caractérisé en ce que les ressorts à lames (42) prennent appui, de manière à pouvoir glisser respectivement par leurs deux extrémités, contre la paroi arrière (31) de la chambre associée (32).

5. Moteur à combustion interne selon la revendication 4, caractérisé en ce que la paroi arrière (31) est pourvue d'une couche de glissement.

6. Moteur à combustion interne selon la revendication 2, caractérisé en ce que lorsque la soupape est fermée, les ressorts à lames (42) sont situés, ainsi que le corps de soupape associé, dans la position d'application, approximativement à hauteur du joint de séparation (37).
